# EUROPÄISCHE PATENTSCHRIFT

(11) **EP 0 046 441 B1**
(45) Veröffentlichungstag und Bekanntmachung des Hinweises auf die Patenterteilung: **04.04.1984**
(21) Anmeldenummer: 81810223.8
(22) Anmeldetag: 05.06.1981
(51) Int. Cl.: E06B 7/215

(54) **Dichtungsanordnung an einer schwellenlosen Tür**
Sealing arrangement on a door without a threshold
Arrangement d'étanchéité pour porte sans seuil

(30) Priorität: 15.08.1980 CH 6177/80
(43) Veröffentlichungstag der Anmeldung: 24.02.1982
(73) Patentinhaber: "Planet" Matthias Jaggi, 8037 Zürich (CH)
(72) Erfinder: Jaggi, Matthias, CH-8037 Zürich (CH)
(74) Vertreter: Schmid, Rudolf

## Beschreibung

Die Erfindung betrifft eine Dichtungsanordnung an einer schwellenlosen Tür mit einem in einer Längsnut der Türblattunterkante eingesetzten Führungsprofil, in welchem ein Dichtungskörper gelagert ist, der unter Einwirkung einer einteiligen Schubstange zwischen einer unteren, am Boden federnd aufliegenden, und einer oberen, vom Boden abgehobenen Lage vertikal verschiebbar ist, wobei ein Ende der Schubstange über eine Türblattseite hinausragt und beim Auftreffen auf einen am Türrahmen befestigten Anschlag nach innen verschiebbar ist, um die Abwärtsbewegung des Dichtungskörpers entgegen der Kraft einer Feder zu bewirken.

Eine Dichtungsanordnung dieser Art ist aus der DE-A-2206951 bekannt. Bei dieser Anordnung ist das Ende der Schubstange direkt mit der Feder verbunden, so daß der Hub des Dichtungskörpers unmittelbar vom Federweg abhängt. Dies ergibt einen relativ kleinen Hub und eine aufwendige Konstruktion. Nachteilig bei der bekannten Dichtungsanordnung ist ferner ihre große Einbauhöhe.

Weitere bekannte Dichtungsanordnungen, z. B. aus der CH-A-285700 und der US-A-2199860, müssen wegen der großen Bauhöhe seitlich an der Türblattunterkante befestigt werden, was ästhetisch unbefriedigend ist. Die Anordnung gemäß der CH-A-285 700 ist zudem kompliziert aufgebaut und besteht aus sehr vielen Einzelteilen, die eine einfache Herstellung und Montage verunmöglichen.

Die vorliegende Erfindung hat sich zum Ziel gesetzt, diese Nachteile zu vermeiden und eine Dichtungsanordnung zu schaffen, die aus wenigen Einzelteilen besteht, kompakt aufgebaut ist und die bei kleiner Einbauhöhe einen großen Hub des Dichtungskörpers ermöglicht.

Die Lösung dieser Aufgabe erfolgt erfindungsgemäß so, daß die Schubstange so gelagert ist, daß sie mit einem gelenkig mit ihr und mit dem Führungsprofil verbundenen Schwenkarm einen Kniehebel bildet, dessen Kniegelenk bei einer Verschiebung der Schubstange nach innen federnd nach unten ausweicht, daß der Dichtungskörper in an sich bekannter Weise am Kniegelenk befestigt ist, und daß ein Ende der Feder auf den Schwenkarm einwirkt.

Bei einer vorteilhaften Ausführungsform ist die Kniehebelverbindung als Kugelgelenk ausgebildet, wobei das innere Ende der Schubstange einen Kugelkopf aufweist, welcher in eine entsprechende Ausnehmung am Ende des Schwenkarmes eingesteckt werden kann. Dies erlaubt eine sehr rasche Montage.

Bei einer weiteren vorteilhaften Ausführungsform der Erfindung greift die Feder nicht direkt am Ende der Schubstange ein, so daß ein Übersetzungseffekt erzielt wird. Im Vergleich zur bekannten Lösung führt der gleiche Verschiebungsweg der Schubstange zu einem größeren Hub des Dichtungskörpers. Infolge des losen Eingreifens des Federendes können Toleranzen ausgeglichen werden. Es ist ferner möglich, aui einfache Weise die Federn gegen solche anderer Federcharakteristik auszutauschen.

Anhand der Zeichnungen wird nachfolgend ein Ausführungsbeispiel der Erfindung näher erläutert. Es zeigt
Fig. 1 einen Längsschnitt durch die Dichtungsanordnung bei geschlossener Tür,
Fig. 2 einen Querschnitt durch die Dichtungsanordnung gemäß Fig. 1,
Fig. 3 einen Längsschnitt durch die Dichtungsanordnung gemäß Fig. 1 bei offener Tür und
Fig. 4 einen Querschnitt durch die Dichtungsanordnung gemäß Fig. 3.

Die in den Figuren dargestellte Dichtungsanordnung weist eine Führungsschiene 1 mit U-förmigem Profil auf, die bis auf zwei schmale Anschlagränder 2 in eine Längsnut einer Türblattunterkante einzusetzen bestimmt ist. In der Führungsschiene 1 ist ein vertikal verschiebbarer Dichtungskörper 3 gelagert, dessen oberer Teil 4 ebenfalls als U-Profil ausgebildet ist und nach oben offen ist. Durch die zwei ineinandergeschobenen U-Profile 1 und 4 entsteht ein Hohlraum 5, in welchem der Betätigungsmechanismus für die Vertikalbewegung des Dichtungskörpers platzsparend untergebracht ist.

Der Dichtungskörper 3 umfaßt weiter eine Dichtungsleiste 6 mit zwei schmalen Rippen, die im geschlossenen Zustand der Tür federnd gegen den Fußboden gepreßt sind. Durch die doppelte Auflage wird neben der guten Dichtwirkung auch eine ausgezeichnete Schallisolation erzielt. Die schmalen, elastischen Rippen gestatten es, kleinere Unebenheiten des Fußbodens auszugleichen.

Der Dichtungskörper 3 ist mittels eines Stiftes am Ende 8 eines schrägen Schwenkarmes 7 gelenkig befestigt. Das andere Ende 9 des Schwenkarmes 7 ist oben an der Führungsschiene 1 verschwenkbar montiert.

Eine aus einem starken Drahtstück bestehende Feder 10 weist mehrere Windungen 11 auf, die von einem oben in der Führungsschiene 1 angebrachten Achsstift 12 durchdrungen werden. Der kürzere Federarm 13 stützt sich oben an der Führungsschiene 1 ab, währenddem das Ende 14 des längeren Federarmes 15 in den Schwenkarm 7 eingreift und diesen nach oben drückt.

Der aus Kunststoff bestehende Schwenkarm 7 ist als U-Profil ausgebildet und weist im Bereich des Angriffspunktes des Federarmes 15 eine V-förmige Versteifung 16 auf, die als Führung und Zentrierung des Federarmes 15 dient.

Die in der Führungsschiene 1 untergebrachte Schubstange 17 trägt an einem Ende ein Gewinde 18, auf welchem ein Kunststoffanschlagsbolzen 19 aufgeschraubt ist. Der Anschlagsbolzen 19 ragt über die Türblattseite hinaus und wirkt beim Schließen der Tür mit einem Gegenanschlag zusammen, der in nicht näher dargestellter Weise am Türrahmen befestigt ist. Zur Führung der Stange 17 dient eine an der Führungsschiene 1 im Bereich des Anschlagsendes montierte Kunststoff-Führung 20, in deren Bohrung die Stange 17 gelagert ist.

Das innere Ende der Schubstange 17 weist einen Kugelkopf 21 auf, der in eine entsprechend geformte Ausnehmung 22 im Ende 8 des Schwenkarmes 7 eingesteckt ist. Die Schubstange 17 und der Schwenkarm 7 sind nach Art eines Kniehebels miteinander verbunden, wobei der Kugelkopf 21 und die Ausnehmung 22 das Gelenk bilden, das sich etwa in der Mitte der Führungsschiene 1 befindet.

Wird nun die Stange 17 beim Schließen der Tür durch den Gegenanschlag nach innen gedrückt, so kann das Kniegelenk 21, 22 nur nach unten ausweichen. Der Dichtungskörper 3 wird dadurch federnd nach unten gegen die Türschwelle gepreßt.

Sobald die Tür geöffnet wird, drückt die Feder den Schwenkarm nach oben, wodurch die Stange wieder nach außen bewegt wird und der Dichtungskörper in seine obere Lage gehoben wird, so daß er den Boden nicht mehr berührt. Da sowohl die Stange wie auch die Feder raumsparend im durch die beiden U-Profile gebildeten Hohlraum untergebracht sind, ist die Dichtungsanordnung kompakt und niedrig ausgebildet. Die für die Dichtungsanordnung auszusparende Längsnut in der Türblattunterkante ist daher ebenfalls weniger tief im Vergleich zu den Nuten bei bekannten Türdichtungen, was insbesondere bei Hohltüren mit Wabenkonstruktion von Vorteil ist.

Die Dichtungsanordnung wird in verschiedenen Normlängen hergestellt, wobei durch Absägen des dem Anschlagsbolzen gegenüberliegenden Endes derselben auch Zwischenmaße erhalten werden können.

Durch die Kniehebelanordnung wird schon bei einer kleinen Verschiebung der Schubstange ein relativ großer Hub des Dichtungskörpers erzielt.

## Patentansprüche

1. Dichtungsanordnung an einer schwellenlosen Tür mit einem in einer Längsnute der Türblattunterkante eingesetzten Führungsprofil (1), in welchem ein Dichtungskörper (3) gelagert ist, der unter Einwirkung einer einteiligen Schubstange (17) zwischen einer unteren, am Boden federnd aufliegenden, und einer oberen, vom Boden abgehobenen Lage vertikal verschiebbar ist, wobei ein Ende der Schubstange über eine Türblattseite hinausragt und beim Auftreffen auf einen am Türrahmen befestigten Anschlag nach innen verschiebbar ist, um die Abwärtsbewegung des Dichtungskörpers entgegen der Kraft einer Feder (15) zu bewirken, dadurch gekennzeichnet, daß die Schubstange (17) so gelagert ist, daß sie mit einem gelenkig mit ihr und mit dem Führungsprofil (1) verbundenen Schwenkarm (7) einen Kniehebel bildet, dessen Kniegelenk (21, 22) bei einer Verschiebung der Schubstange (17) nach innen federnd nach unten ausweicht, daß der Dichtungskörper (3) in an sich bekannter Weise am Kniegelenk (21, 22) befestigt ist, und daß ein Ende der Feder (10) auf den Schwenkarm (7) einwirkt.

2. Dichtungsanordnung nach Anspruch 1, dadurch gekennzeichnet, daß das innere Ende der Schubstange (17) mit einem Kugelkopf (21) versehen ist, der in eine entsprechende Ausnehmung (22) am Ende des Schwenkarmes (7) eingesteckt ist.

3. Dichtungsanordnung nach Anspruch 1, dadurch gekennzeichnet, daß das Ende (14) eines Federarmes (15) der im Führungsprofil (1) montierten Feder (10) lose in den Schwenkarm (7) eingreift, wobei der Eingreifpunkt im Abstand vom Kniegelenk (21, 22) angeordnet ist.

4. Dichtungsanordnung nach Anspruch 3, dadurch gekennzeichnet, daß der Schwenkarm (7) im Bereich des Angriffspunktes des Federarmendes (14) ein Führungselement (16) aufweist zur Führung und Zentrierung des Federarmes (15).

## Claims

1. Sealing arrangement on a door with no still, with a guide profile (1) which is inserted in a longitudinal groove in the door-leaf bottom edge and in which is mounted a sealing body (3) which is vertically displaceable under the effect of a one-part connecting rod (17) between a lower position resting resiliently on the ground and an upper position raised from the ground, one end of the connecting rod projecting beyond one side of the door leaf and being displaceable inwards when it comes up against a stop fastened to the door frame, in order to bring about the downward movement of the sealing body counter to the force of the spring (15), characterised in that the connecting rod (17) is mounted in such a way that it forms, together with a pivoting arm (7) articulated to it and to the guide profile (1), a toggle lever, the toggle joint (21, 22) of which moves resiliently inwards and downwards when the connecting rod (17) is displaced, in that the sealing body (3) is fastened to the toggle joint (21, 22) in a way known per se, and in that one end of the spring (10) acts on the pivoting arm (7).

2. Sealing arrangement according to Claim 1, characterised in that the inner end of the connecting rod (17) is provided with a ball head (21) which is inserted into a corresponding recess (22) at the end of the pivoting arm (7).

3. Sealing arrangement according to Claim 1, characterised in that the end (14) of a spring arm (15) of the spring (10) mounted in the guide profile (1) engages loosely into the pivoting arm (7), the point of engagement being located at a distance from the toggle joint (21, 22).

4. Sealing arrangement according to Claim 3, characterised in that the pivoting arm (7) has, in the region of the point of engagement of the spring-arm end (14), a guide element (16) for guiding and centering the spring arm (15).

## Revendications

1. Arrangement d'étanchéité pour une porte sans seuil, comportant un profilé de guidage (1) inséré dans une rainure longitudinale de l'arête inférieure du vantail de porte, dans lequel est monté un corps d'étanchéité (3), qui peut être déplacé verticalement sous l'action d'une tige de poussée d'une seule pièce (17) entre une position inférieure reposant élastiquement sur le sol et une position supérieure soulevée du sol, une extrémité de la tige de poussée saillant au delà d'un côté du vantail de porte et pouvant être déplacée vers l'intérieur lors du contact sur une butée fixée à l'encadrement de porte, pour provoquer le mouvement vers le bas du corps d'étanchéité contre la force antagoniste d'un ressort (15), caractérisé en ce que la tige des poussée (17) est montée de telle sorte qu'elle constitue avec un bras pivotant (7) articulé avec elle et avec le profil de guidage (1) un levier à genouillère, dont l'articulation (21, 22), lors d'un déplacement de la tige de poussée (17), s'esquive vers le bas en faisant ressort vers l'intérieur, que le corps d'étanchéité (3) est fixé de façon connue en soi sur l'articulation à genouillère (21, 22), e1 qu'une extrémité du ressort (10) agit sur le bras pivotant (7).

2. Arrangement d'étanchéité selon la revendication 1, caractérisé en ce que l'extrémité intérieure de la tige de poussée (17) est munie d'une tête sphérique (21) qui est introduite dans une cavité correspondante (22) à l'extrémité du bras pivotant (7).

3. Arrangement d'étanchéité selon la revendication 1, caractérisé en ce que l'extrémité (14) d'un bras (15) du ressort (10) est monté dans le profilé de guidage (1) pénètre librement dans le bras pivotant (7), le point d'attaque étant disposé à distance de l'articulation à genouillère (21,22).

4. Arrangemant d'étanchéité selon la revendication 3, caractérisé en ce que le bras pivotant (7) comporte dans la zone du point d'attaque de l'extrémité du bras à ressort (14) un élément de guidage (16) pour guider et centrer le bras (15).
